# EUROPÄISCHE PATENTSCHRIFT

(11) **EP 1 926 861 B1**
(45) Veröffentlichungstag und Bekanntmachung des Hinweises auf die Patenterteilung: **26.02.2014**
(21) Anmeldenummer: 06776089.2
(22) Anmeldetag: 28.06.2006
(51) Int. Cl.: E02D 31/02

(54) **NOPPENBAHN UND VERFAHREN ZUR HERSTELLUNG EINER SOLCHEN**
DIMPLED SHEET AND METHOD FOR PRODUCING SUCH A SHEET
BANDE A NOPES ET PROCEDE DE FABRICATION

(30) Priorität: 19.09.2005 DE 102005044800
(43) Veröffentlichungstag der Anmeldung: 04.06.2008
(73) Patentinhaber: EWALD DÖRKEN AG, 58313 Herdecke (DE)
(72) Erfinder: SCHRÖER, Jörn, 58313 Herdecke (DE); RAIDT, Heinz, Peter, 44227 Dortmund (DE); ODENDAHL, Jens, 58097 Hagen (DE)
(74) Vertreter: Von Rohr
(86) Internationale Anmeldenummer: PCT/EP2006/006237
(87) Internationale Veröffentlichungsnummer: WO 2007/033712

(56) Entgegenhaltungen:
- EP-A2- 0 855 478
- DE-A1- 4 005 176
- US-A- 5 263 792
- US-A- 6 004 651
- US-A1- 2004 076 474
- US-A1- 2004 131 423

## Beschreibung

Die Erfindung betrifft eine Noppenbahn, insbesondere für Bauzwecke und vorzugsweise zur Verwendung als Grundmauerschutz- oder Dränbahn, mit einem Flachbereich und einer Vielzahl von über den Flachbereich überstehenden, einen Noppenmantel und ggf. einen Noppendeckel aufweisenden Noppen. Des weiteren betrifft die vorliegende Erfindung Verfahren zur Herstellung einer Noppenbahn, insbesondere für Bauzwecke und vorzugsweise zur Verwendung als Grundmauerschutz- oder Dränbahn, im Tiefziehverfahren, wobei die Noppenbahn einen Flachbereich und eine Vielzahl von über den Flachbereich überstehenden, einen Noppenmantel und ggf. einen Noppendeckel aufweisenden Noppen aufweist, wobei die Noppenbahn aus einer Tiefziehfolie hergestellt wird.

Noppenbahnen der eingangs genannten Art sind aus dem Stand der Technik bereits bekannt. Derartige Noppenbahnen werden üblicherweise im Tiefziehverfahren hergestellt. Dabei bezeichnet das Tiefziehverfahren das sogenannte Warmformen. Dazu wird zunächst eine Flachfolie gleichmäßiger Dicke erzeugt. Danach wird die Folie entweder im noch heißen und damit plastischen Zustand oder nach vorheriger Erwärmung über ein Werkzeug tiefgezogen. Grundsätzlich ist es aber auch möglich, daß das Tiefziehen nicht im Warmformverfahren sondern kalt durchgeführt wird.

Bei Noppenbahnen kommt es in der Regel entscheidend auf eine möglichst hohe Druckfestigkeit der Noppen an. Je druckfester die Noppen sind, um so größer ist die mögliche Einbautiefe bei zunehmendem Erddruck bzw. die Belastbarkeit bei Horizontalverlegung. Die Druckfestigkeit einer Noppenbahn wird von mehreren Faktoren bestimmt. Ein wesentlicher Faktor ist hierbei zunächst das Flächengewicht der Noppenbahn. Weiterhin beeinflußt die Geometrie der Noppe die Belastbarkeitsgrenze. Bei kegelstumpfförmigen Noppen hat der Flankenwinkel des Kegelstumpfes ebenso Einfluß wie die Anzahl der Noppen je Flächeneinheit. Ein weiterer bestimmender Faktor ist der E-Modul des verwendeten Rohstoffes. Dieser bestimmt die Höchstkraft bei Erreichen der Streckgrenze der belasteten Noppenbahn und damit deren Steifigkeit. Allerdings leidet bei hoher Steifigkeit in der Regel die Schlagzähigkeit und Flexibilität der Noppenbahn und damit die Anwenderfreundlichkeit.

Um bei vorhandener Noppengeometrie und vorgegebenem Rohstoff eine Steigerung der Belastbarkeit der Noppenbahn zu erzielen, wird also üblicherweise eine dickere Flachfolie eingesetzt. Dieser Mehreinsatz von Rohstoff wirkt sich allerdings kostenmäßig nachteilig aus.

Aus der US-A-2004/0076474 geht bereits eine Noppenbahn mit einem Flachbereich und einer Vielzahl von über den Flachbereich überstehenden, einen Noppenmantel und einen Noppendeckel ausweisenden Noppen hervor, wobei die Noppen in ihrem oberen Noppenbereich einen über einen unmittelbar benachbarten Bereich überstehenden Wulst aufweisen. Allerdings ist festgestellt worden, daß die bekannte Noppenbahn trotz des Wulstes nur eine bedingte Belastbarkeit bietet.

Aufgabe der vorliegenden Erfindung ist es, eine Noppenbahn bzw. entsprechende Verfahren zur Herstellung einer Noppenbahn zur Verfügung zu stellen, wobei sich eine Steigerung der Belastbarkeit der hohle Noppen aufweisenden Noppenbahn ohne Mehreinsatz von Rohstoff ergibt.

Erfindungsgemäß ist bei der eingangs genannten Noppenbahn vorgesehen, daß wenigstens eine Noppe in ihrem oberen Noppenbereich einen über den unmittelbar benachbarten Bereich überstehenden Wulst aufweist. Die Noppe ist bei der Erfindung also derart ausgebildet, daß der obere Noppenbereich letztlich zur Aufnahme höherer Belastungen als der untere Noppenbereich ausgebildet ist und damit eine gesteigerte Tragfähigkeit aufweist. Der Erfindung liegen Untersuchungen im Zusammenhang mit dem Herstellungsverfahren zugrunde. Es ist festgestellt worden, daß grundsätzlich beim Tiefziehprozeß aufgrund des Ausziehens und Streckens des Materials unterschiedliche Wandstärken auftreten. Bisher hatte man sich bemüht, eine möglichst gleichmäßige Verteilung der Wanddicke im Noppenmantel zu erzielen. Man war davon ausgegangen, daß, wenn die Dickenverteilung ungleichmäßig ist, die Zone der geringsten Dicke die Belastbarkeit bestimmt. Versuche haben gezeigt, daß die Noppe bei einer entsprechenden Belastung dann beult, wenn im Material großflächig die Streckgrenze überschritten wird. Es hat sich dabei ergeben, daß geometrische Veränderungen bei Beibehaltung der Wandungsdicke keinen Vorteil bringen. So verhalten sich z. B. Noppen mit Rippung der Mantelfläche oder die Ausbildung als vieleckiger Pyramidenstumpf nicht anders als reine Kegelstümpfe. Untersuchungen im Zusammenhang mit der Erfindung haben nun gezeigt, daß die vollkommen gleichmäßige Dickenverteilung im Noppenmantel nicht die günstigste ist. Wird beispielsweise eine kegelstumpfförmige Noppe belastet, so treten die höchsten Spannungen im oberen Bereich der Mantelfläche auf. Demgegenüber erfahren die Deckelfläche sowie der Fußbereich nur verringerte Spannungen. Diese Spannungsverteilung ergibt sich auch bei Noppen, die eine andere Geometrie als den Kegelstumpf haben.

Im Hinblick auf die vorgenannten Untersuchungsergebnisse ist bei einer erfindungsgemäßen Alternative vorgesehen, daß es zur Erzielung einer hohen Belastbarkeit bzw. Tragfähigkeit bei geringem Materialeinsatz lediglich erforderlich ist, den oberen Noppenbereich mit einem über den oder die unmittelbar benachbarten Bereiche überstehenden Wulst entsprechend zu verstärken bzw. mit einer gesteigerten Druckfestigkeit zu versehen, während der untere Noppenbereich und/oder auch der Flachbereich eine derartige Ausbildung nicht erfordern. Dementsprechend kann die erfindungsgemäße Noppenbahn zum Teil ohne ergänzenden Materialeinsatz wie bekannte Noppenbahnen und damit ohne höhere Herstellungskosten hergestellt werden, wobei eine wesentlich erhöhte Belastbarkeit gegeben ist. So läßt sich die gesteigerte Tragfähigkeit im oberen Noppenbereich beispielsweise dadurch erzielen, daß die Rohstoffmasse in der Noppe so verteilt wird, daß die größte Konzentration im Bereich der höchsten Belastung vorliegt. Dies wird bei dieser erfindungsgemäßen Alternative dadurch erreicht, daß der Bereich der gesteigerten Tragfähigkeit gegenüber dem unteren Noppenbereich verdickt bzw. mit dem Wulst versehen ist. Die Verdickung bzw. der Wulst sollte dabei vorzugsweise umlaufend als Ringwulst ausgebildet sein.

Im einzelnen ist im Zusammenhang mit der vorliegenden Erfindung festgestellt worden, daß die höchsten Spannungen in der oberen Hälfte und insbesondere im oberen Drittel der Mantelfläche auftreten, wobei vor allem der ringförmige Bereich am Übergang vom Noppendeckel zum Noppenmantel und insbesondere unterhalb des oberen Endes des Noppenmantels und damit unterhalb des Übergangs vom Noppendeckel zum Noppenmantel hoch belastet ist. Dementsprechend ist bei der Erfindung vorgesehen, daß der Bereich der gesteigerten Tragfähigkeit im oberen Drittel und insbesondere in einem Ringbereich am Übergang bzw. unterhalb des Übergangs vom Noppenmantel zum Noppendeckel vorgesehen ist, so daß dieser Bereich zur Aufnahme höherer Belastungen als der untere Noppenbereich und der Flachbereich ausgebildet ist.

Erfindungsgemäß weist der vorzugsweise kurz unterhalb des Übergangs vom Noppenmantel zum Noppendeckel beginnende Ringbereich eine Breite auf, die zwischen einem Sechstel und einem Drittel der Höhe des Noppenmantels liegt.

Wird die Noppenbahn im Tiefziehverfahren hergestellt, ist es üblicherweise so, daß die Wandlungsdicke der Noppe im Noppenmantel zum oberen Ende, d.h. zum Noppendeckel hin zunimmt. Dabei wird eine keilartige oder auch annähernd konische Form erreicht. Bei anderen Herstellungsverfahren kann grundsätzlich auch eine kontinuierliche bzw. bleibende Wandlungsdicke erzielt werden. Im Zusammenhang mit der vorliegenden Erfindung ist es aber unabhängig vom Herstellungsverfahren so, daß der Wulst als lokale Erhöhung bzw. Verdickung von dem unmittelbar benachbarten Bereich, der sich beispielsweise nach unten hin an den Wulst anschließt, abhebt. Dieser lokale Überstand ist letztlich unabhängig davon, ob die Wandungsdicke des Noppenmantels konstant ist oder aber in Richtung des Noppendeckels im wesentlichen kontinuierlich zunimmt.

In diesem Zusammenhang ist darauf hinzuweisen, daß die Ringform letztlich eine umlaufende Form bezeichnet, unabhängig davon, ob der Ring rund, oval, mehreckig ist oder eine andere Form aufweist. Grundsätzlich muß der Ring auch nicht geschlossen sein. Der Ring kann sich aus einzelnen Ringsegmenten, die nicht notwendigerweise miteinander verbunden sein müssen, zusammensetzen.

Zur Herstellung der erfindungsgemäßen Noppenbahn eignen sich verschiedene Herstellungsverfahren.

Bei einer ersten Ausführungsform des erfindungsgemäßen Herstellungsverfahrens ist vorgesehen, daß zur Herstellung der Tiefziehfolie auf eine Ausgangs-Flachfolie im wesentlichen konstanter Dicke bereichsweise Verdickungen aufgebracht werden, und daß die Verdickungen an solchen Zonen bzw. Bereichen aufgebracht werden, an denen Noppen tiefgezogen werden und die nach dem Tiefziehen den oberen Noppenbereich und insbesondere einen Ringbereich im oberen Drittel der Noppe am oder unterhalb des Übergangs vom Noppenmantel zum Noppendeckel bilden.

Die zweite Alternative unterscheidet sich von der vorherigen dadurch, daß nach dem Tiefziehen der Tiefziehfolie Verdickungen auf den oberen Noppenbereich und insbesondere auf den Ringbereich im oberen Drittel der Noppe am oder unterhalb des Übergangs vom Noppenmantel zum Noppendeckel aufgebracht werden. Bei beiden vorgenannten Alternativen ist es letztlich möglich, im Schmelzestadium zusätzlich Werkstoff zuzuführen, welcher vorzugsweise ringförmig vor oder nach dem Tiefziehvorgang aufgetragen wird. Dies kann durch Auflegen und Anschweißen von ringförmigen Scheiben ebenso geschehen wie durch Zuführung von Schmelze aus Ringdüsen.

Grundsätzlich ist es auch möglich, ohne Zuführung zusätzlicher Schmelze vor dem Tiefziehvorgang die Stellen bzw. Verdickungen an den gewünschten Zonen zu erzeugen. Hierzu ist bei der dritten Alternative des erfindungsgemäßen Herstellungsverfahrens vorgesehen, daß zur Herstellung der Tiefziehfolie eine Ausgangs-Flachfolie im wesentlichen konstanter Dicke derart kalandriert wird, daß sich bereichsweise Verdickungen durch Ansammlung von Masse ergeben, und daß die Verdickungen an solchen Zonen erzeugt werden, wo beim Tiefziehvorgang die größte Manteldicke entstehen soll, nämlich insbesondere im Ringbereich im oberen Drittel der Noppe am oder unterhalb des Übergangs vom Noppenmantel zum Noppendeckel.

Eine weitere Möglichkeit, Dickstellen bzw. Verdickungen zu erzeugen, besteht darin, die betreffenden Zonen abzukühlen, bevor die Verformung beginnt. Hierzu sieht die vierte Verfahrensalternative vor, daß zur Herstellung der Tiefziehfolie eine Ausgangs-Flachfolie konstanter Dicke bereichsweise gekühlt wird und daß solche Zonen gekühlt werden, an denen Noppen tiefgezogen werden und die nach dem Tiefziehen den oberen Noppenbereich und insbesondere den Ringbereich im oberen Drittel der Noppe am oder unterhalb des Übergangs vom Noppenmantel zum Noppendeckel bilden. Die um einige Temperaturgrade kälteren Zonen werden dadurch weniger plastisch und es wird während des Tiefziehvorgangs weniger Masse aus diesen Zonen abgezogen als aus den anderen wärmeren Bereichen. Die Abkühlung der betreffenden Zonen kann z. B. durch Anblasen mit Luft erfolgen. Dabei kann die Luft gezielt durch eine Maske auf die zu kühlenden Zonen geleitet werden. Eine andere Möglichkeit besteht darin, die Luft mit einer Vielzahl von Einzeldüsen auf die Zonen zu lenken.

Der Grundgedanke der vierten Herstellungsalternative besteht darin, Temperaturdifferenzen zwischen einzelnen Bereichen der Tiefziehfolie zu erzielen. Dieser Gedanke liegt auch bei der fünften Verfahrensalternative zugrunde. Dabei werden die notwendigen Temperaturdifferenzen dadurch erzeugt, daß die Temperatur in den Zonen der Noppe angehoben wird, die später dünngezogen werden sollen. Hierbei handelt es sich letztlich um die Zonen, die nach dem Tiefziehen den unteren Noppenbereich bilden. Dies kann mit erwärmter Luft erfolgen, die über eine Maske oder Einzeldüsen auf die gewünschten Zonen konzentriert wird. Die Anhebung der Temperatur kann aber auch mit Wärmestrahlern erfolgen.

Eine weitere Möglichkeit, Rohstoffmasse im Bereich der höchsten Belastung der Noppe zu konzentrieren, sieht die sechste Ausführungsform des erfindungsgemäßen Verfahrens vor. Hierbei wird beim Tiefziehen Bahnmaterial aus dem unteren Noppenbereich und/oder dem Noppendeckel in den oberen Noppenbereich und insbesondere in den Ringbereich im oberen Drittel der Noppe am oder unterhalb des Übergangs zum Noppenmantel vom Noppenmantel zum Noppendeckel verdrängt. Dies erfolgt vorzugsweise in der letzten Phase des Tiefziehvorgangs, noch während die verformte Kunststoffmasse ausreichend plastisch ist. Die Verdrängung in den in Rede stehenden Bereich wird über eine vorgegebene Form des Tiefziehwerkzeugs erzeugt. So kann beispielsweise ein formschlüssiger Ober- und Unterstempel beim Tiefziehen genutzt werden, um Masse im oberen Drittel der äußeren und/oder der inneren Mantelzone zu konzentrieren.

Bei der weiteren Verfahrensalternative ist vorgesehen, daß nach dem Tiefziehen Bahnmaterial aus dem Noppendeckel nach außen verdrängt wird, so daß sich am Übergang vom Noppenmantel zum Noppendeckel ein Ringwulst ergibt, so daß an dieser Stelle ein höheres Maß an Spannungen aufgenommen werden kann. Dieses Verfahren läßt sich zum einen realisieren, wenn sich die tiefgezogene Noppenbahn noch im Unterstempel der Tiefziehform befindet, nämlich dadurch, daß ein Stempel das Material aus dem Bereich des Noppendeckels nach außen verdrängt. Bei der anderen Alternative wird ein von der Tiefziehform separates Formwerkzeug mit Ober- und Unterstempel verwendet, wobei die Noppe formschlüssig auf dem Unterstempel sitzt und der Oberstempel zum Verdrängen von Schmelze aus dem Deckelbereich verwendet wird.

Hinzuweisen ist im übrigen darauf, daß es bei sämtlichen Verfahrensalternativen, bei denen eine gesteigerte Tragfähigkeit beim Tiefziehen erzeugt wird, grundsätzlich auch möglich ist, die gesteigerte Tragfähigkeit im oberen Bereich durch entsprechende Maßnahmen erst nach dem Tiefziehen zu erzielen. So läßt sich beispielsweise ein Wulst oder eine Materialverstärkung im oberen Noppenbereich auch durch späteres Auf- oder Anbringen von Material erzeugen.

Im übrigen versteht es sich, daß vorstehende und auch nachfolgende Bereichsangaben nicht nur die jeweils angegebenen Anfangs- und Endwerte sondern auch alle innerhalb der Intervallgrenzen liegenden Werte beinhalten, auch wenn diese Werte nicht im einzelnen genannt sind.

Nachfolgend werden eine herkömmliche Noppenbahn, im übrigen aber verschiedene erfindungsgemäße Noppenbahnen, die durch unterschiedliche erfindungsgemäße Verfahren hergestellt werden, im einzelnen dargestellt und beschrieben. Dabei zeigt
- Fig. 1: schematisch einen Bereich einer Noppenbahn in Draufsicht,
- Fig. 2: eine Draufsicht auf eine Tiefziehfolie nach Kalandrierung zur Herstellung einer erfindungsgemäßen Noppenbahn,
- Fig. 3: eine Querschnittsansicht einer Noppe in zwei Ausführungen einer zum Stand der Technik gehörenden Noppenbahn mit gleichmäßiger Wanddicke,
- Fig. 4: eine Querschnittsansicht einer Noppe einer Noppenbahn,
- Fig. 5: eine schematische Querschnittsansicht eines Noppens einer erfindungsgemäßen Noppenbahn, wobei eine Materialverdickung durch Abkühlung erzeugt wird,
- Fig. 6: eine Querschnittsansicht eines Noppens einer erfindungsgemäßen Noppenbahn während des Tiefziehens, wobei eine Materialverdi kung durch Verdrängung erzeugt wird,
- Fig. 7: eine der Fig. 6 entsprechende Ansicht einer anderen Ausführungsform einer erfindungsgemäßen Noppenbahn,
- Fig. 8: eine Querschnittsansicht einer Noppe einer Noppenbahn, wobei die Materialverdickung durch Verdrängung durch ein separates Formwerkzeug erfolgt,
- Fig. 9: eine Querschnittsansicht einer Tiefziehfolie für eine Noppenbahn und
- Fig. 10: eine Querschnittsansicht einer Noppe einer Noppenbahn, die aus der Tiefziehfolie gemäß Fig. 9 hergestellt worden ist.

In Fig. 1 ist ein Teil einer Noppenbahn 1 dargestellt, die zur Verwendung als Grundmauerschutz- oder Dränbahn vorgesehen ist. Die Noppenbahn 1 weist einen Flachbereich 2 auf, der vorzugsweise eine im wesentlichen konstante Wanddicke aufweist. Weiterhin weist die Noppenbahn 1 eine Vielzahl von über den Flachbereich 2 überstehenden Noppen 3 auf. Die Anzahl der Noppen pro Flächeneinheit kann dabei variieren. Üblicherweise sind mehr als 50 Noppen pro m² vorgesehen, wobei grundsätzlich jeder Wert von über 50 Noppen/m² möglich ist. Bevorzugt sind Ausführungsformen zwischen 1.000 und 10.000 Noppen/m². Jede der Noppen 3 weist einen Noppenmantel 4 und einen oberen Noppendeckel 5 auf. Die Höhe der Noppe ist üblicherweise größer als 2 mm. In der Regel liegt die Noppenhöhe zwischen 3 und 20 mm, vorliegend beträgt sie ca. 5 mm. Bei einer 5 mm hohen Noppe beträgt der Durchmesser üblicherweise 6 mm während der Durchmesser der Basis ca. 8,5 mm beträgt. Der Flankenwinkel beträgt 14°. Allerdings versteht es sich, daß die vorgenannte Geometrie nur ein Ausführungsbeispiel darstellt. Wenngleich die dargestellten Noppen 3 kegelstumpfförmig ausgebildet sind, versteht es sich, daß die Noppen 3 grundsätzlich eine beliebige Geometrie haben können. Neben der kegelstumpfartigen Ausgestaltung können die Noppen beispielsweise pyramidenstumpfartig, rund, vieleckig, gerippt u. dgl. ausgebildet sein. Die Noppenbahn 1 selbst besteht ansonsten aus einem Kunststoffmaterial geringer Wanddicke, die im Tiefziehverfahren hergestellt worden ist.

Nicht dargestellt ist im übrigen, daß auf die Noppen 3 der Noppenbahn eine wasserdurchlässige Schicht, beispielsweise in Form eines Drainagevlieses o.dgl. aufgebracht sein kann.

Im übrigen wird darauf hingewiesen, daß, wenngleich dies nicht dargestellt ist, die Noppe 3 nicht notwendigerweise einen Noppendeckel aufweisen muß. Grundsätzlich ist es möglich, daß sich an den Noppenmantel 4 nach oben hin eine Öffnung anschließt, der Noppendeckel 5 also entfällt. Im übrigen ist es so, daß der Noppendeckel 5 und/oder der Flachbereich 2 keine geschlossene Oberfläche aufweisen müssen. Auch eine steg- oder gitterartige Ausbildung, d.h. mit Durchgangsöffnungen, ist ohne weiteres möglich.

In Fig. 2 ist eine Tiefziehfolie 6, aus der die in Fig. 1 dargestellten Noppenbahn 1 hergestellt wird, gezeigt. Die Tiefziehfolie 6 selbst ist aus einer nicht dargestellten Ausgangs-Flachfolie mit im wesentlichen konstanter Dicke hergestellt worden. Im einzelnen weist die Tiefziehfolie 6 an vorzugsweise allen Stellen, an denen später Noppen 3 durch Tiefziehen entstehen, ringförmige Verdickungen 7 auf, die durch Kalandrierung erzeugt worden sind.

In Fig. 3 ist ein Teil einer zum Stand der Technik zählenden Noppenbahn 1 dargestellt, die einen Flachbereich 2 und eine Vielzahl von Noppen 3 aufweist. Jede Noppe 3 weist einen Noppenmantel 4 und einen Noppendeckel 5 auf. Dabei ist in der linken Darstellung der Fig. 3 gezeigt, daß der Noppenmantel eine im wesentlichen konisch zulaufende Dicke bzw. Materialstärke aufweist, während bei der rechten Darstellung eine gleichmäßige Wanddicke bzw. Materialstärke des Noppenmantels 4 vorgesehen ist. Im übrigen wird darauf hingewiesen, daß es sich jeweils lediglich um schematische Darstellungen handelt. Bei dem linken Teil der in Fig. 3 dargestellten Noppe handelt es sich um eine im Tiefziehverfahren hergestellte Noppe 3, wobei sich durch das Tiefziehen die sich von oben nach unten verringernde Wanddicke ergibt. Die im rechten Teil der in Fig. 3 dargestellte Ausführungsform weist eine im wesentliche konstante Wanddicke auf. Diese Noppe ist durch ein anderes Herstellungsverfahren hergestellt worden.

Die in den nachfolgenden Fig. 4 bis 8 dargestellten Noppen 3 entsprechen von der Form her der im rechten Teil der in Fig. 3 dargestellten Noppe 3. Allerdings versteht es sich, daß die in den Fig. 4 bis 8 dargestellten Noppen auch die Wandstärke der im linken Teil der in Fig. 3 dargestellten Noppe haben können, auch wenn dies nicht gezeigt ist.

In Fig. 4 ist ein Teil einer Noppenbahn 1 dargestellt, das kein Teil der Erfindung bildet. Die Darstellung gemäß Fig. 4 entspricht der Darstellung gemäß Fig. 3, wobei der entscheidende Unterschied darin besteht, daß die Noppe 3 in ihrem oberen Noppenbereich 8 gegenüber dem unteren Noppenbereich 9 eine gesteigerte Tragfähigkeit aufweist. Der obere Noppenbereich 8 erstreckt sich über das obere Drittel der Noppe 3, während der untere Noppenbereich 9 das mittlere Drittel und das untere Drittel einschließlich des Noppenfußes ausmacht. Bei der in Fig. 4 dargestellten Ausführungsform ist der obere Noppenbereich 8 und konkret ein umlaufender Ringbereich 10 am oder unterhalb des Übergangs vom Noppenmantel 4 zum Noppendeckel 5 als Bereich der gesteigerten Tragfähigkeit ausgebildet, so daß in diesem Bereich höhere Belastungen aufgenommen werden können. Dies ist bei der in Fig. 4 dargestellten Ausführungsform dadurch verwirklicht, daß in diesem Bereich ein Sekundärrohstoff mit einer Streckgrenze vorgesehen ist, die größer ist als die Streckgrenze des Hauptrohstoffs im unteren Noppenbereich 9 oder im Flachbereich 2 oder im Noppendeckel 5. Wenngleich es grundsätzlich möglich wäre, den Sekundärrohstoff mit der höheren Streckgrenze auch teilweise oder vollflächig im Bereich des Noppendeckels 5 vorzusehen, ist es einerseits sowohl unter Festigkeits- als auch unter Kostenaspekten günstiger, den Sekundärrohstoff lediglich im Ringbereich 10 der Noppe 3 vorzusehen. Im übrigen ist es bei der in Fig. 4 dargestellten Ausführungsform so, daß sowohl der Ringbereich 10 als auch die übrigen Bereiche der Noppe 3 und auch der Flachbereich eine gleichbleibende Wandungsdicke haben, wenngleich dies nicht notwendigerweise erforderlich ist.

Desweiteren ist in Fig. 4 beispielhaft die Längsrichtung L des Noppenmantels 4 dargestellt. Zur Steigerung der Tragfähigkeit der Noppe 3 ist vorliegend am Beispiel der Ausführungsform gemäß Fig. 4 vorgesehen, daß die Polymerketten des Kunststoffs der Noppenbahn 1 von ihrer Hauptrichtung her in Längsrichtung L des Noppenmantels verlaufen. Es wird darauf hingewiesen, daß diese Ausführungsform mit vororientierten Polymerketten grundsätzlich vorgesehen sein kann, bei der Ausführungsform gemäß Fig. 4 jedoch nicht vorgesehen sein muß.

In den Fig. 5 bis 7 sind jeweils Noppen 3 von Noppenbahnen 1 dargestellt, wobei der Bereich der gesteigerten Druckfestigkeit und insbesondere der Ringbereich 10 gegenüber dem unteren Noppenbereich 9 jeweils verdickt sind. Die Verdickung ist dabei jeweils als umlaufender Ringwulst 11 ausgebildet. Bei den Ausführungsformen der Fig. 5 und 6 ist dabei jeweils ein äußerer Ringwulst 11 vorgesehen, während bei der Ausführungsform gemäß Fig. 7 ein innerer Ringwulst 11 vorgesehen ist. Bei der Ausführungsform gemäß Fig. 8 ist der Ringwulst als überstehender Bereich im Anschluß an den Noppendeckel 5 vorgesehen.

Nachfolgend werden anhand der einzelnen Darstellungen verschiedene Alternativen zur Herstellung einer Noppenbahn 1 aufgezeigt.

Wie eingangs bereits erwähnt worden ist, wird die Noppenbahn 1 aus einer Tiefziehfolie 6 im Tiefziehverfahren hergestellt, wobei das Tiefziehen im Warmformverfahren erfolgt, wenngleich auch ein kaltes Tiefziehen möglich ist. Die Herstellung der in Fig. 4 dargestellten Noppenbahn 1 erfolgt derart, daß bei der Herstellung der diesbezüglichen Ausgangs-Flachfolie oder im Kalandrierverfahren dem Hauptrohstoff im Belastungsbereich der Sekundärrohstoff mit der höheren Streckgrenze beigegeben wird. Der Belastungsbereich bezeichnet dabei den Ringbereich 10 am Übergang vom Noppenmantel 4 zum Noppendeckel 5. Die so hergestellte Tiefziehfolie 6 wird anschließend unter Verwendung eines üblichen Tiefziehwerkzeugs zu einer Noppenbahn 1 gemäß Fig. 4 tiefgezogen.

Die in Fig. 2 dargestellte Tiefziehfolie 6 weist bereits vor dem Tiefziehvorgang durch Kalandrierung erzeugte Dickstellen bzw. Verdickungen 7 auf, wobei durch Prägung Masse ringförmig am Belastungsbereich angesammelt wird. Anschließend kann die Tiefziehfolie 6 gemäß Fig. 2 in einem üblichen Tiefziehwerkzeug zu einer Noppenbahn 1 tiefgezogen werden.

In Fig. 5 ist ein Verfahren schematisch dargestellt, wobei die Tiefziehfolie 6 vor dem Tiefziehen im Belastungsbereich gekühlt wird. Die Kühlung erfolgt über einen Luftstrom 12, wobei die zugeführte Luft gezielt durch eine Maske 13 dem Belastungsbereich zugeführt wird. Durch die Abkühlung im Belastungsbereich ergibt sich eine Verringerung der Plastizität, und es wird während des Tiefziehvorganges weniger Masse aus dieser Zone abgezogen als aus den wärmeren Bereichen. Wie sich im übrigen aus Fig. 5 ergibt, ist die Stelle der maximalen Dicke des Ringwulstes 11 zu einem oberen Drittel des oberen Noppenbereichs 8, jedoch deutlich unterhalb des Noppendeckels 5.

Bei der in den Fig. 6 und 7 dargestellten Ausführungsform wird der Ringwulst 11 in der letzten Phase des Tiefziehvorgangs, noch während die verformte Kunststoffmasse ausreichend plastisch ist, mit dem Tiefziehwerkzeug, nämlich dem Oberstempel 14 und dem Unterstempel 15, erzeugt. Dabei wird Schmelze aus dem unteren Noppenbereich 8 und/oder dem Noppendeckel 5 in den oberen Noppenbereich 8 verdrängt. Bei der Ausführungsform gemäß Fig. 6 ist der Unterstempel 15 konisch ausgebildet, während der Oberstempel 14 zumindest im wesentlichen der Negativform des Unterstempels 15 entspricht. Allerdings ist im oberen Bereich des Oberstempels 14 eine umlaufende Ausnehmung 16 vorgesehen, die den Aufnahme- oder Sammelraum für das verdrängte Material darstellt und die Erzeugung des Ringwulstes 11 ermöglicht.

Im übrigen versteht es sich, daß es statt der dargestellten Ausführungsform gemäß Fig. 6 auch möglich ist, an zumindest einem der Stirnbereiche 17, 18 des Oberstempels 14 und/oder des Unterstempels 15 einen flächigen Vorsprung vorzusehen, um Material aus dem mittigen Bereich des Noppendeckels 5 nach außen in Richtung auf den Ringwulst 11 zu verdrängen.

Die Ausführungsform gemäß Fig. 7 unterscheidet sich von der Ausführungsform gemäß Fig. 6 nur dadurch, daß die Ausnehmung 16 am Unterstempel 15 und nicht am Oberstempel 14 vorgesehen ist. Hierdurch ergibt sich ein innerer Ringwulst 11.

In Fig. 8 ist dargestellt, daß ein Formwerkzeug mit einem Oberstempel 19 und einem Unterstempel 20 verwendet wird, um Schmelze bzw. Material aus dem Noppendeckel 5 nach außen zu verdrängen, so daß sich ein äußerer umlaufender Ringwulst 11 im Belastungsbereich, also im Übergang von der Deckel- zur Seitenwandfläche ergibt.

In Fig. 9 ist eine Tiefziehfolie 6 dargestellt, die zweischichtig ist und eine erste Schicht 25 und eine zweite Schicht 26 aufweist. Beide Schichten haben im Ausgangszustand die gleiche Schichtdicke, was jedoch nicht notwendigerweise erforderlich ist. Sowohl die eine als auch die andere Schicht kann grundsätzlich dicker sein. Das Material der ersten Schicht 25 weist eine größere Schmelzviskosität und vorliegend im übrigen auch eine größere Streckgrenze als das Material der zweiten Schicht 26 auf.

Fig. 10 zeigt einen Teil einer aus der Tiefziehfolie gemäß Fig. 9 tiefgezogenen Noppenbahn 1. Eine Noppe 3 der Noppenbahn 1 ist in Fig. 10 dargestellt. Aufgrund der unterschiedlichen Materialeigenschaften und insbesondere der unterschiedlichen Schmelzviskosität ergibt sich beim Tiefziehen ein unterschiedliches Fließverhalten des Materials der ersten Schicht 25 und der zweiten Schicht 26. Die hohe Schmelzviskosität des Materials der ersten Schicht 25 führt dazu, daß im Bereich des Noppendeckels eine vergleichsweise große Schichtdicke vorliegt, die im Bereich des Noppenmantels 4 mit einer relativ großen Konizität nach unten hin abnimmt. Demgegenüber ist die Konizität beim Material der zweiten Schicht 26 erheblich geringer. Die Materialstärke nimmt weniger konisch ab. Im Flachbereich 2 ist die Materialstärke der zweiten Schicht 26 größer als die der ersten Schicht 25.

## Patentansprüche

1. Noppenbahn (1), insbesondere für Bauzwecke und vorzugsweise zur Verwendung als Grundmauerschutz- oder Dränbahn, mit einem Flachbereich (2) und einer Vielzahl von über den Flachbereich (2) überstehenden, einen Noppenmantel (4) und ggf. einen Noppendeckel (5) aufweisenden Noppen (3), wobei wenigstens eine Noppe (3) in ihrem oberen Noppenbereich (8) einen über einen unmittelbar benachbarten Bereich überstehenden Wulst aufweist, so daß sich ein Bereich mit gesteigerter Tragfähigkeit ergibt, wobei der Bereich der gesteigerten Tragfähigkeit ringförmig in einem Ringbereich (10) am Noppenmantel (4) ausgebildet ist,
**dadurch gekennzeichnet,**
**daß** die Breite des Ringbereichs (10) zwischen einem Sechstel und einem Drittel der Höhe der Noppe (3) beträgt.

2. Noppenbahn (1), insbesondere für Bauzwecke und vorzugsweise zur Verwendung als Grundmauerschutz- oder Dränbahn, mit einem Flachbereich (2) und einer Vielzahl von über den Flachbereich (2) überstehenden, einen Noppenmantel (4) und ggf. einen Noppendeckel (5) aufweisenden Noppen (3), wobei wenigstens eine Noppe (3) in ihrem oberen Noppenbereich (8) einen über einen unmittelbar benachbarten Bereich überstehenden Wulst aufweist, so daß sich ein Bereich mit gesteigerter Tragfähigkeit ergibt,
**dadurch gekennzeichnet,**
**daß** die Wandungsdicke des Noppenmantels (4) in Richtung des Noppendeckels (5) im wesentlichen kontinuierlich zunimmt.

3. Noppenbahn nach Anspruch 2, **dadurch gekennzeichnet, daß** der Bereich der gesteigerten Tragfähigkeit in der oberen Hälfte, vorzugsweise im oberen Drittel der Noppe (3) und insbesondere unterhalb des oberen Endes des Noppenmantels (4) vorgesehen ist.

4. Noppenbahn nach Anspruch 3, **dadurch gekennzeichnet, daß** der Bereich der gesteigerten Tragfähigkeit ringförmig in einem Ringbereich (10) am Noppenmantel (4) ausgebildet ist.

5. Noppenbahn nach Anspruch 4, **dadurch gekennzeichnet, daß** die Breite des Ringbereichs (10) wenigstens ein Achtel der Höhe der Noppe (2) entspricht, vorzugsweise zwischen einem Sechstel und einem Drittel der Höhe der Noppe (3) beträgt.

6. Noppenbahn nach Anspruch 4 oder 5, **dadurch gekennzeichnet, daß** das Sekundärmaterial mit der höheren Streckgrenze lediglich im Ringbereich (10) der Noppe (3) vorgesehen ist.

7. Noppenbahn nach einem der vorhergehenden Ansprüche, **dadurch gekennzeichnet, daß** der Wulst als umlaufender Ringwulst (11) ausgebildet ist.

8. Noppenbahn nach einem der Ansprüche 1 oder 7, **dadurch gekennzeichnet, daß** die Wandungsdicke des Noppenmantels (4) konstant ist oder in Richtung des Noppendeckels (5) im wesentlichen kontinuierlich zunimmt.

9. Verfahren zur Herstellung einer Noppenbahn (1) nach einem der Ansprüche 1 bis 8, insbesondere für Bauzwecke, im Tiefziehverfahren, wobei die Noppenbahn (1) einen Flachbereich (2) und eine Vielzahl von über den Flachbereich (2) überstehenden, einen Noppenmantel (4) und gegebenenfalls einen Noppendeckel (5) aufweisenden Noppen (3) aufweist, wobei die Noppenbahn (1) aus einer Tiefziehfolie (6) hergestellt wird, **dadurch gekennzeichnet, daß** zur Herstellung der Tiefziehfolie (6) auf eine Ausgangs-Flachfolie im wesentlichen konstanter Dicke bereichsweise Verdickungen aufgebracht werden und daß die Verdickungen an solchen Zonen aufgebracht werden, an denen Noppen (3) tiefgezogen werden und die nach dem Tiefziehen den oberen Noppenbereich (8) und insbesondere einen Ringbereich (10) im oberen Drittel der Noppe (3) am oder unterhalb des Übergangs vom Noppenmantel (4) zum Noppendeckel (5) bilden.

10. Verfahren zur Herstellung einer Noppenbahn (1) nach einem der Ansprüche 1 bis 8, insbesondere für Bauzwecke, im Tiefziehverfahren, wobei die Noppenbahn (1) einen Flachbereich (2) und eine Vielzahl von über den Flachbereich (2) überstehenden, einen Noppenmantel (4) und gegebenenfalls einen Noppendeckel (5) aufweisenden Noppen (3) aufweist, wobei die Noppenbahn (1) aus einer Tiefziehfolie (6) hergestellt wird, **dadurch gekennzeichnet, daß** nach dem Tiefziehen der Tiefziehfolie (6) Verdickungen auf den oberen Noppenbereich (8) und insbesondere auf den Ringbereich (10) im oberen Drittel der Noppe (3) am oder unterhalb Übergangs vom Noppenmantel (4) zum Noppendeckel (5) aufgebracht werden.

11. Verfahren zur Herstellung einer Noppenbahn (1) nach einem der Ansprüche 1 bis 8, insbesondere für Bauzwecke, im Tiefziehverfahren, wobei die Noppenbahn (1) einen Flachbereich (2) und eine Vielzahl von über den Flachbereich (2) überstehenden, einen Noppenmantel (4) und gegebenenfalls einen Noppendeckel (5) aufweisenden Noppen (3) aufweist, wobei die Noppenbahn (1) aus einer Tiefziehfolie (6) hergestellt wird, **dadurch gekennzeichnet, daß** zur Herstellung der Tiefziehfolie (6) eine Ausgangs-Flachfolie im wesentlichen konstanter Dicke derart kalandriert wird, daß sich bereichsweise Verdickungen (7) durch Ansammlung von Masse ergeben, und daß die Verdickungen (7) an solchen Zonen erzeugt werden, an denen Noppen (3) tiefgezogen werden und die nach dem Tiefziehen den oberen Noppenbereich (8) und insbesondere einen Ringbereich (10) im oberen Drittel der Noppe (3) am oder unterhalb des Übergangs vom Noppenmantel (4) zum Noppendeckel (5) bilden.

12. Verfahren zur Herstellung einer Noppenbahn (1) nach einem der Ansprüche 1 bis 8, insbesondere für Bauzwecke, im Tiefziehverfahren, wobei die Noppenbahn (1) einen Flachbereich (2) und eine Vielzahl von über den Flachbereich (2) überstehenden, einen Noppenmantel (4) und gegebenenfalls einen Noppendeckel (5) aufweisenden Noppen (3) aufweist, wobei die Noppenbahn (1) aus einer Tiefziehfolie (6) hergestellt wird, **dadurch gekennzeichnet, daß** zur Herstellung der Tiefziehfolie (6) eine Ausgangs-Flachfolie im wesentlichen konstanter Dicke bereichsweise gekühlt wird und daß solche Zonen gekühlt werden, an denen Noppen (3) tiefgezogen werden und die nach dem Tiefziehen den oberen Noppenbereich (8) und insbesondere einen Ringbereich (10) im oberen Drittel der Noppe (3) am oder unterhalb Übergangs vom Noppenmantel (4) zum Noppendeckel (5) bilden.

13. Verfahren nach Anspruch 12, **dadurch gekennzeichnet, daß** die Kühlung der Zonen durch Anblasen mit Luft erfolgt und daß, vorzugsweise, die Luftzuführung auf die zu kühlenden Zonen über eine Maske (13) oder über eine Mehrzahl von Einzeldüsen erfolgt.

14. Verfahren zur Herstellung einer Noppenbahn (1) nach einem der Ansprüche 1 bis 8, insbesondere für Bauzwecke, im Tiefziehverfahren, wobei die Noppenbahn (1) einen Flachbereich (2) und eine Vielzahl von über den Flachbereich (2) überstehenden, einen Noppenmantel (4) und gegebenenfalls einen Noppendeckel (5) aufweisenden Noppen (3) aufweist, wobei die Noppenbahn (1) aus einer Tiefziehfolie (6) hergestellt wird, **dadurch gekennzeichnet, daß** zur Herstellung der Tiefziehfolie (6) eine Ausgangs-Flachfolie im wesentlichen konstanter Dicke bereichsweise erwärmt wird und nur solche Zonen erwärmt werden, die nach dem Tiefziehen den unteren Noppenbereich (9) bilden.

15. Verfahren nach Anspruch 14, **dadurch gekennzeichnet, daß** die Erwärmung der Zonen durch Wärmestrahler oder Anblasen mit erwärmter Luft erfolgt, wobei, vorzugsweise, die Luftzuführung auf die zu erwärmenden Zonen über eine Maske (13) oder über eine Mehrzahl von Einzeldüsen erfolgt.

16. Verfahren zur Herstellung einer Noppenbahn (1) nach einem der Ansprüche 1 bis 8, insbesondere für Bauzwecke, im Tiefziehverfahren, wobei die Noppenbahn (1) einen Flachbereich (2) und eine Vielzahl von über den Flachbereich (2) überstehenden, einen Noppenmantel (4) und gegebenenfalls einen Noppendeckel (5) aufweisenden Noppen (3) aufweist, wobei die Noppenbahn (1) aus einer Tiefziehfolie (6) im wesentlichen konstanter Dicke hergestellt wird, **dadurch gekennzeichnet, daß** beim Tiefziehen Bahnmaterial aus dem unteren Noppenbereich (9) und/oder dem Noppendeckel (5) in den oberen Noppenbereich (8) und insbesondere in den Ringbereich (10) im oberen Drittel der Noppe (3) am oder unterhalb des Übergangs vom Noppenmantel (4) zum Noppendeckel (5) verdrängt wird.

17. Verfahren nach Anspruch 16, **dadurch gekennzeichnet, daß** das Bahnmaterial in einen äußeren und/oder einen inneren Ringwulst (11) verdrängt wird.

18. Verfahren zur Herstellung einer Noppenbahn (1) nach einem der Ansprüche 1 bis 8, insbesondere für Bauzwecke, im Tiefziehverfahren, wobei die Noppenbahn (1) einen Flachbereich (2) und eine Vielzahl von über den Flachbereich (2) überstehenden, einen Noppenmantel (4) und gegebenenfalls einen Noppendeckel (5) aufweisenden Noppen (3) aufweist, wobei die Noppenbahn (1) aus einer Tiefziehfolie (6) im wesentlichen konstanter Dicke hergestellt wird, **dadurch gekennzeichnet, daß** nach dem Tiefziehen Bahnmaterial aus dem Noppendeckel (5) nach außen verdrängt wird, so daß sich am oder unterhalb des Übergangs vom Noppenmantel (4) zum Noppendeckel (5) ein Ringwulst (11) ergibt.

19. Verfahren nach Anspruch 18, **dadurch gekennzeichnet, daß** die Verdrängung über einen Stempel erfolgt, während sich die Noppenbahn (1) noch auf dem Unterstempel (15) der Tiefziehform befindet, oder daß die Verdrängung außerhalb der Tiefziehform über ein Formwerkzeug mit Oberstempel (19) und Unterstempel (20) erfolgt.

## Claims

1. A dimpled sheet (1), in particular for construction purposes, and preferably for use as a foundation wall protection or drainage sheet, having a plane area (2) and a plurality of dimples (3) projecting beyond the plane area (2), having a dimpled jacket (4), and optionally a dimpled cover (5), wherein at least one dimple (3) has in the upper dimpled area (8) thereof a beaded rim projecting beyond an area directly adjacent thereto such that an area having increased load capacity is created, wherein the area of increased load capacity is embodied annularly in an annular area (10) at the dimpled jacket (4),
**characterized in that**
the width of the annular area (10) is between one sixth and one third of the height of the dimple (3).

2. The dimpled sheet (1), in particular for construction purposes, and preferably for use as a foundation wall protection or drainage sheet, having a plane area (2) and a plurality of dimples (3) projecting beyond the plane area (2), having a dimpled jacket (4), and optionally a dimpled cover (5), wherein at least one dimple (3) has in the upper dimpled area (8) thereof a beaded rim projecting beyond an area directly adjacent thereto such that an area having increased load capacity is created,
**characterized in that**
the wall thickness of the dimpled jacket (4) essentially continuously increased in the direction of the dimpled cover (5).

3. The dimpled sheet according to claim 2, **characterized in that** the area of the increased load capacity is provided in the upper half, preferably in the upper third of the dimple (3), and in particular below the upper end of the dimpled jacket (4).

4. The dimpled sheet according to claim 3, **characterized in that** the area of the increased load capacity is embodied annularly in an annular area (10) at the dimpled jacket (4).

5. The dimpled sheet according to claim 4, **characterized in that** the width of the annular area (10) corresponds to at least one eighth of the height of the dimple (2), preferably between a sixth and a third of the height of the dimple (3).

6. The dimpled sheet according to claims 4 or 5, **characterized in that** the secondary material having the higher tension yield point is provided merely in the annular area (10) of the dimple (3).

7. The dimpled sheet according to one of the previous claims, **characterized in that** the beaded rim is embodied as a circumferential annular rim (11).

8. The dimpled sheet according to one of the claims 1 or 7, **characterized in that** the wall thickness of the dimpled jacket (4) is consistent, or essentially continuously increases in the direction of the dimpled cover (5).

9. A method for the production of a dimpled sheet (1) according to one of the claims 1 to 8, in particular for construction purposes, in the deep drawing method, wherein the dimpled sheet (1) has a plane area (2) and a plurality of dimples (3) projecting beyond the plane area (2), having a dimpled jacket (4), and optionally a dimpled cover (5), wherein the dimpled sheet (1) is produced from a deep drawing film (6), **characterized in that** for the production of the deep drawing film (6) slubs are applied in areas onto a base flat film of essentially consistent thickness, and that the slubs are applied onto such zones, in which dimples (3) are deep-dawn, and which form after the deep-drawing process the upper dimpled area (8), and in particular an annular area (10) in the upper third of the dimple (3) at or below the transition from the dimpled jacket (4) to the dimpled cover (5).

10. The method for the production of a dimpled sheet (1) according to one of the claims 1 to 8, in particular for construction purposes, in the deep drawing method, wherein the dimpled sheet (1) has a plane area (2) and a plurality of dimples (3) projecting beyond the plane area (2), having a dimpled jacket (4), and optionally a dimpled cover (5), wherein the dimpled sheet (1) is produced from a deep drawing film (6), **characterized in that** after the deep-drawing of the deep drawing film (6) slubs are attached onto the upper dimpled area (8), and in particular onto the annular area (10) in the upper third of the dimple (3) at or below the transition from the dimpled jacket (4) to the dimpled cover (5).

11. The method for the production of a dimpled sheet (1) according to one of the claims 1 to 8, in particular for construction purposes, in the deep drawing method, wherein the dimpled sheet (1) has a plane area (2) and a plurality of dimples (3) projecting beyond the plane area (2), having a dimpled jacket (4), and optionally a dimpled cover (5), wherein the dimpled sheet (1) is produced from a deep drawing film (6), **characterized in that** for the production of the deep drawing film (6) a base flat film of essentially consistent thickness is calendered such that slubs (7) are created in areas by means of the accumulation of mass, and that the slubs (7) are created at such zones, at which dimples (3) are deep-drawn, and form after the deep drawing process the upper dimpled area (8), and in particular an annular area (10) in the upper third of the dimple (3) at or below the transition from the dimpled jacket (4) to the dimpled cover (5).

12. The method for the production of a dimpled sheet (1) according to one of the claims 1 to 8, in particular for construction purposes, in the deep drawing method, wherein the dimpled sheet (1) has a plane area (2) and a plurality of dimples (3) projecting beyond the plane area (2), having a dimpled jacket (4), and optionally a dimpled cover (5), wherein the dimpled sheet (1) is produced from a deep drawing film (6), **characterized in that** for the production of the deep drawing film (6) a base flat film of essentially consistent thickness is cooled in areas, and that such zones are cooled, at which dimples (3) are deep-drawn, and form after the deep drawing process the upper dimpled area (8), and in particular an annular area (10) in the upper third of the dimple (3) at or below the transition from the dimpled jacket (4) to the dimpled cover (5).

13. The method according to claim 12, **characterized in that** the cooling of the zones is carried out by means of blowing with air, and that preferably the air supply to the cooling zones is carried out via a mask (13) or via a multitude of individual nozzles.

14. The method for the production of a dimpled sheet (1) according to one of the claims 1 to 8, in particular for construction purposes, in the deep drawing method, wherein the dimpled sheet (1) has a plane area (2) and a plurality of dimples (3) projecting beyond the plane area (2), having a dimpled jacket (4), and optionally a dimpled cover (5), wherein the dimpled sheet (1) is produced from a deep drawing film (6), **characterized in that** for the production of the deep drawing film (6) a base flat film of essentially consistent thickness is heated in areas, and that only such zones are heated, which after the deep drawing process form the lower dimpled area (9).

15. The method according to claim 14, **characterized in that** the heating of the zones is carried out by means of a radiant heater or blowing of heated air, wherein preferably the air supply to the heating zones is carried out via a mask (13) or via a multitude of individual nozzles.

16. The method for the production of a dimpled sheet (1) according to one of the claims 1 to 8, in particular for construction purposes, in the deep drawing method, wherein the dimpled sheet (1) has a plane area (2) and a plurality of dimples (3) projecting beyond the plane area (2), having a dimpled jacket (4), and optionally a dimpled cover (5), wherein the dimpled sheet (1) is produced from a deep drawing film (6), **characterized in that** during the deep drawing process sheet material is being displaced from the lower dimpled area (9), and/or the dimpled cover (5) into the upper dimpled area (8), and in particular into the annular area (10) in the upper third of the dimple (3) at or below the transition from the dimpled jacket (4) to the dimpled cover (5).

17. The method according to claim 16, **characterized in that** the sheet material is being displaced in an exterior and/or in an interior beaded rim (11).

18. The method for the production of a dimpled sheet (1) according to one of the claims 1 to 8, in particular for construction purposes, in the deep drawing method, wherein the dimpled sheet (1) has a plane area (2) and a plurality of dimples (3) projecting beyond the plane area (2), having a dimpled jacket (4), and optionally a dimpled cover (5), wherein the dimpled sheet (1) is produced from a deep drawing film (6), **characterized in that** after the deep drawing process sheet material is being displaced from the dimpled cover (5) toward the exterior such that a beaded rim (11) is created at or below the transition from the dimpled jacket (4) to the dimpled cover (5).

19. Method according to claim 18, **characterized in that** the displacement is carried out via a die, while the dimpled sheet (1) is still located on the lower die (15) of the deep drawing mold, or that the displacement is carried out exterior of the deep drawing mold via a forming tool having an upper die (19) and a lower die (20).

## Revendications

1. Nappe à excroissances (1), en particulier pour des constructions et de préférence destinée à être utilisée en tant que nappe de protection de mur de fondation ou de drainage, avec une zone plate (2) et une multiplicité d'excroissances (3) dépassant de la zone plate (2) et présentant un manteau d'excroissances (4) et éventuellement un couvercle d'excroissances (5), au moins une excroissance (3) présentant dans sa zone d'excroissances supérieure (8) un bourrelet dépassant d'une zone immédiatement voisine de telle sorte qu'il en résulte une zone avec une capacité de portance augmentée, la zone de la capacité de portance augmentée étant constituée de façon annulaire dans une zone annulaire (10) sur le manteau d'excroissances (4),
**caractérisée en ce que**
la largeur de la zone annulaire (10) représente entre un sixième et un tiers de la hauteur de l'excroissance (3).

2. Nappe à excroissances (1), en particulier pour des constructions et de préférence destinée à être utilisée en tant que nappe de protection de mur de fondation ou de drainage, avec une zone plate (2) et une multiplicité d'excroissances (3) dépassant de la zone plate (2) et présentant un manteau d'excroissances (4) et éventuellement un couvercle d'excroissances (5), au moins une excroissance (3) présentant dans sa zone d'excroissances supérieure (8) un bourrelet dépassant d'une zone immédiatement voisine de telle sorte qu'il en résulte une zone avec une capacité de portance augmentée,
**caractérisée en ce que**
l'épaisseur de paroi du manteau d'excroissances (4) augmente de façon essentiellement continue en direction du couvercle d'excroissances (5).

3. Nappe à excroissances selon la revendication 2, **caractérisée en ce que** la zone de la capacité de portance augmentée est prévue dans la moitié supérieure, de préférence dans le tiers supérieur de l'excroissance (3), et en particulier au-dessous de l'extrémité supérieure du manteau d'excroissances (4).

4. Nappe à excroissances selon la revendication 3, **caractérisée en ce que** la zone de la capacité de portance augmentée est constituée de façon annulaire dans une zone annulaire (10) sur le manteau d'excroissances (4).

5. Nappe à excroissances selon la revendication 4, **caractérisée en ce que** la largeur de la zone annulaire (10) correspond à au moins un huitième de la hauteur de l'excroissance (2), de préférence entre un sixième et un tiers de la hauteur de l'excroissance (3).

6. Nappe à excroissances selon la revendication 4 ou 5, **caractérisée en ce que** le matériau secondaire est prévu avec la limite élastique plus élevée uniquement dans la zone annulaire (10) de l'excroissance (3).

7. Nappe à excroissances selon une des revendications précédentes, **caractérisée en ce que** le bourrelet est constitué en tant que bourrelet annulaire (11) périphérique.

8. Nappe à excroissances selon une des revendications 1 ou 7, **caractérisée en ce que** l'épaisseur de paroi du manteau d'excroissances (4) est constante ou augmente de façon essentiellement continue en direction du couvercle d'excroissances (5).

9. Procédé de fabrication d'une nappe à excroissances (1) selon une des revendications 1 à 8, en particulier pour des constructions, dans le procédé d'emboutissage profond, la nappe à excroissances (1) présentant une zone plate (2) et une multiplicité d'excroissances (3) dépassant de la zone plate (2) et présentant un manteau d'excroissances (4) et éventuellement un couvercle d'excroissances (5), la nappe à excroissances (1) étant fabriquée à partir d'une feuille d'emboutissage (6), **caractérisé en ce que**, pour la fabrication de la feuille d'emboutissage (6), des épaississements sont appliqués par secteurs sur une feuille plate initiale d'épaisseur essentiellement constante, et **en ce que** les épaississements sont appliqués sur les zones sur lesquelles des excroissances (3) sont embouties et qui, après l'emboutissage profond, forment la zone d'excroissances supérieure (8) et en particulier une zone annulaire (10) dans le tiers supérieur de l'excroissance (3) sur ou au-dessous de la transition du manteau d'excroissances (4) vers le couvercle d'excroissances (5).

10. Procédé de fabrication d'une nappe à excroissances (1) selon une des revendications 1 à 8, en particulier pour des constructions, dans le procédé d'emboutissage profond, la nappe à excroissances (1) présentant une zone plate (2) et une multiplicité d'excroissances (3) dépassant de la zone plate (2) et présentant un manteau d'excroissances (4) et éventuellement un couvercle d'excroissances (5), la nappe à excroissances (1) étant fabriquée à partir d'une feuille d'emboutissage (6), **caractérisé en ce que**, après l'emboutissage profond de la feuille d'emboutissage (6), des épaississements sont appliqués sur la zone d'excroissances supérieure (8) et en particulier sur la zone annulaire (10) dans le tiers supérieur de l'excroissance (3) sur ou au-dessous de la transition du manteau d'excroissances (4) vers le couvercle d'excroissances (5).

11. Procédé de fabrication d'une nappe à excroissances (1) selon une des revendications 1 à 8, en particulier pour des constructions, dans le procédé d'emboutissage profond, la nappe à excroissances (1) présentant une zone plate (2) et une multiplicité d'excroissances (3) dépassant de la zone plate (2) et présentant un manteau d'excroissances (4) et éventuellement un couvercle d'excroissances (5), la nappe à excroissances (1) étant fabriquée à partir d'une feuille d'emboutissage (6), **caractérisé en ce que**, pour la fabrication de la feuille d'emboutissage (6), une feuille plate initiale d'épaisseur essentiellement constante est calandrée de telle sorte qu'il en résulte par secteurs des épaississements (7) par accumulation de masse, et **en ce que** les épaississements (7) sont produits sur les zones sur lesquelles des excroissances (3) sont embouties et qui, après l'emboutissage profond, forment la zone d'excroissances supérieure (8) et en particulier une zone annulaire (10) dans le tiers supérieur de l'excroissance (3) sur ou au-dessous de la transition du manteau d'excroissances (4) vers le couvercle d'excroissances (5).

12. Procédé de fabrication d'une nappe à excroissances (1) selon une des revendications 1 à 8, en particulier pour des constructions, dans le procédé d'emboutissage profond, la nappe à excroissances (1) présentant une zone plate (2) et une multiplicité d'excroissances (3) dépassant de la zone plate (2) et présentant un manteau d'excroissances (4) et éventuellement un couvercle d'excroissances (5), la nappe à excroissances (1) étant fabriquée à partir d'une feuille d'emboutissage (6), **caractérisé en ce que**, pour la fabrication de la feuille d'emboutissage (6), une feuille plate initiale d'épaisseur essentiellement constante est refroidie par secteurs, et **en ce que** sont refroidies les zones sur lesquelles des excroissances (3) sont embouties et qui, après l'emboutissage profond, forment la zone d'excroissances supérieure (8) et en particulier une zone annulaire (10) dans le tiers supérieur de l'excroissance (3) sur ou au-dessous de la transition du manteau d'excroissances (4) vers le couvercle d'excroissances (5).

13. Procédé selon la revendication 12, **caractérisé en ce que** le refroidissement des zones est effectué par soufflage avec de l'air et **en ce que**, de préférence, l'amenée d'air sur les zones à refroidir s'effectue par le biais d'un masque (13) ou par le biais d'une pluralité de buses individuelles.

14. Procédé de fabrication d'une nappe à excroissances (1) selon une des revendications 1 à 8, en particulier pour des constructions, dans le procédé d'emboutissage profond, la nappe à excroissances (1) présentant une zone plate (2) et une multiplicité d'excroissances (3) dépassant de la zone plate (2) et présentant un manteau d'excroissances (4) et éventuellement un couvercle d'excroissances (5), la nappe à excroissances (1) étant fabriquée à partir d'une feuille d'emboutissage (6), **caractérisé en ce que**, pour la fabrication de la feuille d'emboutissage (6), une feuille plate initiale d'épaisseur essentiellement constante est chauffée par secteurs, et **en ce que** ne sont chauffées que les zones qui forment la zone d'excroissances inférieure (9) après l'emboutissage profond.

15. Procédé selon la revendication 14, **caractérisé en ce que** l'échauffement des zones s'effectue par des radiateurs thermiques ou par soufflage avec de l'air chauffé, l'amenée d'air sur les zones à chauffer s'effectuant de préférence par le biais d'un masque (13) ou par le biais d'une pluralité de buses individuelles.

16. Procédé de fabrication d'une nappe à excroissances (1) selon une des revendications 1 à 8, en particulier pour des constructions, dans le procédé d'emboutissage profond, la nappe à excroissances (1) présentant une zone plate (2) et une multiplicité d'excroissances (3) dépassant de la zone plate (2) et présentant un manteau d'excroissances (4) et éventuellement un couvercle d'excroissances (5), la nappe à excroissances (1) étant fabriquée à partir d'une feuille d'emboutissage (6) d'épaisseur essentiellement constante, **caractérisé en ce que**, lors de l'emboutissage profond, le matériau de nappe est refoulé à partir de la zone d'excroissances inférieure (9) et/ou du couvercle d'excroissances (5) vers l'intérieur de la zone d'excroissances supérieure (8) et en particulier vers l'intérieur de la zone annulaire (10) dans le tiers supérieur de l'excroissance (3) sur ou au-dessous de la transition du manteau d'excroissances (4) vers le couvercle d'excroissances (5).

17. Procédé selon la revendication 16, **caractérisé en ce que** le matériau de nappe est refoulé dans un bourrelet annulaire (11) extérieur et/ou intérieur.

18. Procédé de fabrication d'une nappe à excroissances (1) selon une des revendications 1 à 8, en particulier pour des constructions, dans le procédé d'emboutissage profond, la nappe à excroissances (1) présentant une zone plate (2) et une multiplicité d'excroissances (3) dépassant de la zone plate (2) et présentant un manteau d'excroissances (4) et éventuellement un couvercle d'excroissances (5), la nappe à excroissances (1) étant fabriquée à partir d'une feuille d'emboutissage (6) d'épaisseur essentiellement constante, **caractérisé en ce que**, après l'emboutissage profond, le matériau de nappe est refoulé à partir du couvercle d'excroissances (5) vers l'extérieur de telle sorte qu'il en résulte un bourrelet annulaire (11) sur ou au-dessous de la transition du manteau d'excroissances (4) vers le couvercle d'excroissances (5).

19. Procédé selon la revendication 18, **caractérisé en ce que** le refoulement s'effectue par le biais d'un poinçon pendant que la nappe à excroissances (1) se trouve encore sur le poinçon inférieur (15) du moule d'emboutissage, ou **en ce que** le refoulement s'effectue à l'extérieur du moule d'emboutissage par le biais d'un outil de moulage avec poinçon supérieur (19) et poinçon inférieur (20).
